# EUROPÄISCHE PATENTANMELDUNG

(11) **EP 0 043 979 A1**
(43) Veröffentlichungstag der Anmeldung: **20.01.1982**
(21) Anmeldenummer: 81105062.4
(22) Anmeldetag: 30.06.1981
(51) Int. Cl.: E06B 3/26

(54) **Wärmegedämmtes Profil aus Metall, insbesondere Aluminium**

(30) Priorität: 10.07.1980 AT 3585/80
(71) Anmelder: Vereinigte Metallwerke Ranshofen-Berndorf AG, A-1041 Wien IV (AT)
(72) Erfinder: Uhlirsch, Kurt, Dipl.-Ing., A-5280 Braunau am Inn (AT); Eicher, Ferdinand, A-5145 Neikirchen/Enknach (AT); Oswald, Peter, A-5280 Braunau am Inn (AT)
(74) Vertreter: Hain, Leonhard (DE)

(57) **Zusammenfassung**

In ein wärmegedämmtes Profil (1, 2) aus Metall, insbesondere Aluminium, bei dem die Dämmzone durch Kunststoff-Leisten (3, 4) oder -Klötze gebildet wird, sind in die zwischen den Metallprofilen (1, 2) enstandenen Luftkammern (10) dünnwandige Kunststoffprofile (8) zur Unterteilung der Luftkammern (10) in Teilkammern eingesetzt, um dadurch die Wärmedämmung zu erhöhen.

## Beschreibung

Die Erfindung betrifft ein wärmegedämmtes Profil aus Metall, insbesondere Aluminium, bei dem die Dämmzone durch Leisten oder Klötze aus Kunststoff gebildet wird.

Es ist bekannt, bei Metallfenstern zur Vermeidung der Kältebrücke das innere und äußere Metallprofil durch Kunststoffe zu distanzieren. Der Kunststoff kann dabei in Form von durchlaufenden Leisten, Schaumbrücken oder durch willkürlich einsetzbare Kunststoffklötze erfolgen, die in Abständen entsprechend den statischen Erfordernissen angeordnet werden. Im ersteren und letzteren Fall ergeben sich dabei Luftzwischenräume, deren Wärmedämmung durch innere Zirkulation verschlechtert wird und daher bei größeren Zwischenräumen keine wesentlich bessere Wärmedämmung bringen.

Dies wird erfindungsgemäß dadurch verhindert, daß in die Luftkammer zur Erhöhung der Wärmedämmung ein dünnwandiges Kunststoffprofil eingesetzt ist, welches die Luftkammer in zwei oder mehrere Teilkammern aufteilt.

Durch diese Unterteilung der Luftkammer beschränkt sich die Zirkulation jeweils auf eine Teilkammer und der Wärmefluß muß damit mehrere Zwischenwände überwinden.

Der Gegenstand der Erfindung ist in der Zeichnung beispielsweise dargestellt. Es zeigen:
Fig. 1 einen Querschnitt eines Verbundprofiles, das mittels durchlaufender Kunststoffstege verbunden ist,
Fig. 2 einen Querschnitt eines Verbundprofiles, das durch Distanzklötze verbunden ist,
Fig. 3 dasselbe Profil mit zwischen den Distanzklötzen eingelegtem Kunststoffprofil,
Fig. 4, 5, 6, 7, 8 und 9 verschiedene Querschnittsformen der dünnwandigen Kunststoffprofile.

Wie man aus der Zeichnung erkennen kann, werden zwei Leichtmetallprofile 1 und 2 mittels durchlaufender Kunststoffleisten 3 und 4 verbunden, welche mit ihren verdickten Enden in hinterschnittenen oder zusammengebogenen Nuten der Leichtmetallprofile 1 und 2 gehalten sind, so daß eine form- und kraftschlüssige Verbindung gegeben ist, die allen festigkeitstechnischen Anforderungen genügt. In die zwischen den Leisten 3 und 4 gebildete Luftkammer 10 wird ein dünnwandiges, im Querschnitt etwa H-förniges Profil 8 aus Kunststoff eingeschoben, welches diese Luftkammer in mindestens vier Kammern unterteilt, wodurch eine Zirkulation zwischen diesen Kammern verhindert wird. Gemäß den Figuren 2 und 3 erfolgt das Einlegen des dünnwandigen Kunststoffprofiles 8 in die Zwischenräume zwischen den Distanzhlötzen 5 und den Abdeckleisten 6 und 7, die ebenfalls aus wärmedämmendem Material bestehen. Das wärmedämmende Kunststoffprofil 8 besteht aus dünnem elastischen Werkstoff, so daß es mit den Enden seiner Schenkel 9 an den Leichtmetallprofilen 1 und 2 unter elastischer Spannung anliegt und damit eine gewisse Abdichtung der einzelnen Luftkammern bewirkt. Das Kunststoffprofil kann daher auch als Strangpreßprofil in großen Längen hergestellt und für Transportzwecke eingerollt oder geknickt werden, da es unter Umständen auch noch auf der Baustelle abgelängt und eingesetzt werden kann. Es ist nicht auf die H-förmige Ausführungsform beschränkt, sondern kann gemäß der Fig. 4 auch mit drei Flanschen, gemäß Fig. 5 als X-Profil, gemäß den Fig. 6 und 7 als Netzprofil, nach Fig. 8 mit drei Flanschen als stehendes Profil und Fig. 9 als Zickzack- oder Wellprofil ausgebildet sein. Zur Verbesserung der Wärmedämmung kann es auch mit Aluminium oder dergleichen reflektierend oberflächenbeschichtet sein, um Wärmeverluste durch Strahlung zu vermeiden. Da die Profile parallel zur Profillängsachse eingelegt sind, können die Kanäle beim Eloxiervorgang leicht durchgespült werden.

## Patentansprüche

1. Wärmegedämmtes Profil aus Metall, insbesondere Aluminium, bei dem die Dämmzone durch Leisten (3) oder Klötze (5) aus Kunststoff gebildet ist, dadurch gekennzeichnet, daß in eine Luftkammer (10) des Profiles zur Erhöhung der Wärmedämmung ein dünnwandiges Kunststoffprofil (8) eingesetzt ist, welches die Luftkammer (10) in zwei oder mehrere Teilkammern aufteilt.

2. Profil nach Anspruch 1, dadurch gekennzeichnet, daß die dünnwandigen Kunststoffprofile (8) falt- oder biegbar sind.

3. Profil nach Anspruch 1 oder 2, dadurch gekennzeichnet, daß die dünnwandigen Kunststoffprofile (8) zur Verbesserung der Wärmedämmung reflektierend beschichtet sind.

4. Profil nach einem der Ansprüche 1 bis 3, dadurch gekennzeichnet, daß die durch ein Kunststoffprofil (8) abgeteilten Teilkammern prallel zur Profillängsachse verlaufen und dadurch beim Eloxiervorgang leicht durchspülbar sind.

5. Profil nach einem der Ansprüche 1 bis 4, dadurch gekennzeichnet, daß die dünnwandigen Kunststoffprofile (8) im Querschnitt kreuzförmig, H-förmig, gitterartig oder als Zickzackwellband ausgebildet sind.

6. Profil nach einem_{.}der Ansprüche 1 bis 5, dadurch gekennzeichnet, daß die dünnwandigen Kunststoffprofile (8) mit ihren Schenkeln (9) unter elastischer Vorspannung an den Metallprofilen (1, 2) anliegen.
